# EUROPÄISCHE PATENTSCHRIFT

(11) **EP 0 201 839 B1**
(45) Veröffentlichungstag und Bekanntmachung des Hinweises auf die Patenterteilung: **19.07.1989**
(21) Anmeldenummer: 86106141.4
(22) Anmeldetag: 05.05.1986
(51) Int. Cl.: B26B 25/00

(54) **Handschneidmesser**
Hand knife
Couteau à main

(30) Priorität: 09.05.1985 DE 3516726
(43) Veröffentlichungstag der Anmeldung: 20.11.1986
(73) Patentinhaber: Klotz, Manfred, D-33100 Paderborn (DE)
(72) Erfinder: Klotz, Manfred, D-33100 Paderborn (DE)
(74) Vertreter: Wolf, Günter, Dipl.Ing.

(56) Entgegenhaltungen:
- CH-A- 258 071
- DE-C- 175 993
- GB-A- 1 216 332
- US-A- 3 286 349

## Beschreibung

Die Erfindung betrifft ein Handschneidmesser mit kreisförmiger Messerscheibe gemäß Oberbegriff des Hauptanspruches zum rollenden Ausscheiden bestimmter Zuschnittsformen oder zum Abschneiden von fortlaufenden Bahnen, wie bspw. Tapeten od. dgl.

Derartige Handschneidmesser mit kreisförmiger Messerscheibe sind allgemein, aber hier druckschriftlich nicht belegbar, bakannt und in Benutzung. Beim Handschneidmesser der eingangs genannten Art ist die Messerschutzabdeckung verschwenkbar ausgebildet, wodurch diese Schutzabdeckung nach Verschwenken in Sicherheitsstellung den Teil der Messerscheibe abdeckt, der vom muldenförmigen, messerseitigen Ende des Messerhalters nicht abgedeckt wird. Die Messerscheibe befindet sich also hierbei zwischen Schutzabdeckung und muldenförmigen Ende des Messerhalters, bleibt dadurch nach einer Seite frei zugänglich und kann deshalb zu Verletzungen führen, ganz abgesehen davon, daß man sich allein schon beim Verschwenken der Schutzabdeckung an der Messerscheibe selbst verletzen kann. Außerdem ist bei diesem vorbekannten Handschneidmesser das Auswechseln der Messerscheibe im Bedarfsfall geradezu gefährlich, da die Schutzabdeckung gleichzeitig als Sperrelement für den Zusammenhalt der ganzen Messeranordnung sorgt und beim abschließenden Aufstekken der Schutzabdeckung nach ausgewechselter Messerscheibe das Aufschieben bzw. Aufdrücken der Schutzabdeckung direkt auf die Messerschneide zu erfolgen muß.

Der Erfindung liegt demgemäß die Aufgabe zugrunde, ein Handschneidmesser der eingangs genannter Art dahingehend zu verbessern, daß bei einfacher und gefährdungsfreier Auswechselbarkeit der Messerscheibe diese absolut sicher im Messerhalfter abgedeckt angeordnet und gefährdungsfrei für den Schnittvorgang freistellbar sein soll.

Diese Aufgabe ist mit einem Handschneidmesser der eingangs genannten Art nach der Erfindung durch die im Kennzeichen des Hauptanspruches angeführten Merkmale gelöst. Vorteilhafte Weiterbildungen ergeben sich nach den Unteransprüchen. Die Merkmale der Ansprüche 4 und 6 sind nach der DE-OS 26 23 268 bekannt.

Durch diese erfindungsgemäße Ausbildung befindet sich die Messerscheibe gewissermaße eingebettet in einer zweiteiligen Mulde, wobei das eine Teil vom muldenförmigen Ende des Messerhalters gebildet ist und andererseits von der ebenfalls muldenförmigen und verschwenkbaren Schutzabdeckung, die mit einer Verstellhandhabe versehen ist, mit der das Verschwenken der Schutzabdeckung gefährdungsfrei erfolgen kann. Außerdem sind die Messerscheibe, die Schutzabdeckung und die Welle gemeinsam lös-und steckbar dem Messerhalter zugeordnet, was bedeutet, daß diese Teile quer zur Messerscheibe voneinander lösbar und in entgegengesetzter Richtung wieder zusammensteckbar sind, wodurch auch jegliche Gefährdung bei diesen Vorgängen ausgeschlossen ist.

Vorzugsweise ist die schwenkbare, muldenförmige Schutzabdeckung in bezug auf die Messerscheibe auf der gleichen Seite angeordnet wie das muldenförmige Ende des Messerhalters, was aber nicht zwingend ist, da die muldenförmige Messerschutzabdeckung auch auf der anderen Seite der Messerscheibe angeordnet sein könnte, was bedeutet, daß sich die Messerscheibe zwischen den beiden muldenförmigen Teilen befindet. Bevorzugt wird die vorerwähnte Anordnung der beiden muldenförmigen Teile auf einer Seite der Messerscheibe deshald, weil dadurch noch zu beschreibende vorteilhafte Weiterbildungen einfacher zu verwirklichen sind, was noch näher erläutert wird.

Die schwenkbare Schutzabdeckung wird nämlich vorteilhaft an einer im muldenförmigen Ende des Messerhalters konzentrisch zur Welle angeordneten Nabe gelagert und die Nabe und die schwenkbare Schutzabdeckung werden mit Endanschlägen versehen, durch die die schwenkbare Schutzabdeckung genau in Öffnungs- und Schließstellung eingerastet werden kann.

In Rücksicht auf die lös- und steckbare Zuordnung der Teile ist die Welle in Form eines Steckzapfens mit durchmessergrößerem Kopf ausgebildet und das kopffreie Ende des Steckzapfens mit einer aufsteckbaren Sperrscheibe in bezug auf das muldenförmige Ende der Schutzabdeckung des Halters fixiert. Nach Abdrücken der Sperr. scheibe, was bei geschlossener Stellung der Schutzabdeckung erfolgt, kann problemlos der Stekzapfen herausgezogen und damit die Messerscheibe ohne weiteres ausgewechselt bzw. erneuert werden. Das diese Vorgänge quer zur Messerscheibe und nicht gegen deren Schnittkante erfolgen und dabei die Schutzabdeckung in ihrer Sicherheitsstellung verbleiben kann, ist legliche Gefährdung ausgeschlossen.

Das erfindungsgemäße Handschneidmesser wird nachfolgen anhand der zeichnerischen Darstellung eines Ausführungsbeispieles näher erläutert.

Es zeigt schematisch
Fig. 1 in Seitenansicht den Messerkopf des Handschneidmessers ;
Fig. 2 einen Schnitt durch den Messerkopf des Handschneidmessers längs Linie 11-11 in Fig. 1 ;
Fig. 3 in Seitenansicht den Messerhalter ohne Schneidmesser und Schutzabdeckung ;
Fig. 4 in Ansicht die Schutzabdeckung mit Verstellhandhabe ;
Fig. 5 einen Schnitt durch die Verstellhandhabe längs Linie V-V in Fig. 4 ;
Fig. 6 die als Steckzapfen ausgebildete Welle für die drehbare Lagerung des Schneidmessers und der Schutzabdeckung am Messerkopf und
Fig. 7 den Messerkopf in Anordnung an einem Messergriff.

Wie aus den Fig. 1 bis 4 erkennbar, ist die schwenkbare Schutzabdeckung 1 ebenfalls muldenförmig ausgebildet und weist einen Umfangssteg 2 auf, der längs eines Umfangssteges 3 des muldenförmigen Endes 4 des Messerhalters 5 geführt ist. Diese muldenförmige Ausbildung und Zuordnung vom Ende 4 des Messerhalters 5 und von der Schutzabdeckung 1 wird insbesondere aus Fig. 2 deutlich. Die Schutzabdeckung 1, die Messerscheibe 6 und die Welle 7 sind lös- und steckbar dem Messerhalter 5 zugeordnet und zwar, wie ebenfalls aus Fig. 2 erkennbar, mittels der als Steckzapfen 11 ausgebildeten Welle 7. Diese Elemente bilden alle zusammen den Messerkopf 5'. Wie aus Fig. 1 und 4 erkennbar, ist die Schutzabdeckung 1 mit einer Verstellhandhabe 8 versehen, die sich in bezug auf die Gesamtanordnung ausreichend weit und oberhalb der Messerscheibe 6 befindet, wie dies insbesondere aus Fig. 2 erkennbar ist. Da die Schneidkante der Messerscheibe 6 von den Umfangsstegen 2, 3 völlig abgeschirmt ist, kann die Betätigung der Verstellhandhabe 8 völlig gefährdungsfrei erfolgen. Die Darstellung in Fig. 1 entspricht übrigens der schneidbereiten Stellung der Schutzabdeckung 1, d. h., diese befindet sich mit ihrem Umfangssteg 2 parallel zum Umfangssteg 3 des muldenförmigen Endes 4 des Messerhalters 5. Die schnittseitigen Begrenzungskanten der beiden muldenförmigen Teile des Messerhalters 5 sind, wie gestrichelt dargestellt angeordnet, um eine unbehinderte Schnittführung des Messers zu gewährleisten.

In Rücksicht auf die zur Messerscheibe 6 einseitige Zuordnung der beiden muldenförmigen Teile ist die schwenkbare Schutzabdeckung 1 an einer im muldenförmigen Ende 4 des Messerhalters 5 konzentrisch zur Welle 7 angeordneten Nabe 9 gelagert und die Nabe 9 und die schwenkbare Schutzabdekkung 1 mit Endanschlägen 10' versehen. Ein kreisförmig gebogenes Langloch 10" in der Schutzabdeckung 1 führt zu einer ausreichenden Elastizität des zwischen Langloch 10" und Nabenaufstecköffnung 9' stehenbleibenden Steges 10"', an dem die Endanschläge 10' sitzen, die je nach Stellung und bei Zuordnung der Schutzabdeckung 1 zur Mulde des Messerhalters 5 mit einem entsprechenden, nockenförmigen Anschlag 10 an der Nabe 9 zusammenwirken. Diese Anschläge 10, 10' sind so angeordnet, daß die Verrastung des nockenartigen Anschlages 10 einmal der Schließstellung (Fig. 7) und einmal der Öffnungsstellung (Fig. 1) entspricht.

Wie erwähnt, ist die Welle 7 in Form eines Steckzapfens 11 mit durchmessergrößerem Kopf 12 ausgebildet, wobei das kopffreie Ende 13 des Steckzapfens 11 mit einer aufsteckbaren Sperrscheibe 14 in bezug auf das muldenförmige Ende 4 des Messerhalters 5 fixiert ist, wie dies aus Fig. 2 deutlich wird. Daraus wird auch ersichtlich, daß man lediglich die Sperrscheibe 14, die natürlich einen entsprechenden Aufschiebespalt hat, lediglich vom Steckzapfen 11 abzudrücken hat, um das ganze Gebilde auseinandernehmen zu können. Das Lösen der Sperrscheibe 14 erfolgt dabei völlig ungefährdet von der Messerscheibe 6 auf der anderen Seite des Messerhalters 5, so daß nach Lösen der Sperrscheibe 14 lediglich der Steckzapfen 11 und die Messerscheibe 6 aus der Mulde herauszunehmen, auszuwechseln und wieder einzubringen sind. Die Welle 7 bzw. der Steckzapfen 11 sind verdrehfest im Messerhalter 5 angeordnet, wofür die Nabe 9, wie in Fig. 3 verdeutlicht, innerhalb der Steckzapfendurchgriffsbohrung mit einer geraden Fläche 18 und der Steckzapfen 11 selbst ebenfalls mit einer entsprechenden Fläche 17 versehen sind. Da die Welle 7 bzw. der Steckzapfen 11 somit feststeht, dreht sich die Messerscheibe 6 auf der Welle 7, welche Elemente deshalb mit einer auf der Welle 7 drehbar aufgesteckten Büchse 15 versehen sind, wobei die Büchse 15 mit einem Flanschbund 15' versehen und dieser am Kopf 12 des Steckzapfens 11 anliegend angeordnet ist, wie dies ebenfalls aus Fig. 2 deutlich wird. Diese Weiterbildung trägt insofern auch zur Sicherheit des Ganzen bei, als sich dabei und bei entsprechender Schneiddruckbelastung die relativ dünne Messerscheibe 6 nicht in die Welle 7 eindrücken und diese verschleißen kann, was im Laufe der Zeit zu einer nicht mehr exakten Führung der Messerscheibe 6 führen würde und diese somit verkanten und ggf. sogar über die Umfangsstege 2, 3 hervorstehen könnte. Abgesehen von geringfügigen Drehverschiebungen zwischen der Messerscheibe 6 und der Büchse 15, die nicht fest miteinander verbunden sein müssen, dreht sich also lediglich die Büchse in bezug auf die fixierte Welle 7, was natürlich außerdem zu einer Verschleißminderung führt, denn außer der Messerscheibe 6 werden alle Teile des Handschneidmessers aus zähelastischem Kunststoff gebildet.

Zweckmäßig ist der Messerhalter 5 bzw. der Messerkopf 5', an dem, wie aus Fig. 1, 2 und 7 erkennbar, auch ohne weiteres noch ein kleines Glasschneidemesser 19, wie dargestellt, angeordnet werden kann, mit einem Anschlußadapter 16 versehen, mit dem der ganze Messerkopf 5' auswechselbar einem geeigneten Messergriff 20 zugeordnet werden kann.

## Patentansprüche

1. Handschneidmesser, bestehend aus einer kreisförmigen Messerscheibe (6), die drehbar auf einer an einem Messerhalter (5) angeordneten Welle (7) gelagert und mit einer um die Welle verschwenkbaren Schutzabdeckung (1) versehen ist, wobei die Messerscheibe zum Teil vom muldenförmigen Ende (4) des Messerhalters (5) abgedeckt ist, dadurch gekennzeichnet, daß die Schutzabdeckung (1) ebenfalls muldenförmig ausgebildet ist und einen Umfangssteg (2) aufweist, der längs eines Umfangssteges (3) des muldenförmigen Endes (4) des Messerhalters (5) geführt ist, daß die Schutzabdeckung (1), die Messerscheibe (6) und die Welle (7) lös- und steckbar am Messerhalter (5) angeordnet sind und daß die Schutzabdeckung (1) mit einer Verstellhandhabe (8) versehen ist.

2. Messer nach Anspruch 1, dadurch gekennzeichnet, daß die Schutzabdeckung (1) in bezug auf die Messerscheibe (6) auf der gleichen Seite angeordnet ist wie das muldenförmige Ende (4) des Messerhalters (5).

3. Messer nach Anspruch 1 oder 2, dadurch gekennzeichnet, daß die Schutzabdeckung (1) an einer im muldenförmigen Ende (4) des Messerhalters (5) konzentrisch zur Welle (7) angeordneten Nabe (9) gelagert und die Nabe (9) und die Schutzabdeckung (1) mit Endanschlägen (10') versehen sind.

4. Messer nach einem der Ansprüche 1 bis 3, dadurch gekennzeichnet, daß die Welle (7) in Form eines Steckzapfens (11) mit durchmessergrößerem Kopf (12) ausgebildet und das kopffreie Ende (13) des Steckzapfens (11) mit einer aufsteckbaren Sperrscheibe (14) in bezug auf das muldenförmige Ende (4) des Messerhalters (5) fixiert ist.

5. Messer nach einem der Ansprüche 1 bis 4, dadurch gekennzeichnet, daß die Welle (7) verdrehfest im Messerhalter (5) angeordnet und die Messerscheibe (6) auf einer auf der Welle (7) drehbar aufgesteckten Büchse (15) gelagert ist.

6. Messer nach Ansprüchen 4 und 5, dadurch gekennzeichnet, daß die Büchse (15) mit einem Flanschbund (15') versehen und dieser am Kopf (12) des Steckzapfens (11) anliegend angeordnet ist.

7. Messer nach einem der Ansprüche 1 bis 6, dadurch gekennzeichnet, daß der Messerhalter (5) mit einem Anschlußadapter (16) versehen und mit diesem an einem Messergriff (20) lösbar befestigt ist.

## Claims

1. Hand operated cutting knife comprising a circular cutting disc (6) which is rotably mounted on a shaft (7) provided on a knife holder (15) and is provided with a protective cover (1) pivotable around the shaft, the cutting disc being partly covered by the trough shaped end (4) of the knife holder (15), characterised in that the protective cover (1) is also of trough shape construction and has a circumferential web (2), which is guided along a circumferential web (3) of the trough shaped end (4) of the knife holder (5), that the protective cover (1), the cutting disc (6) and the shaft (7) are provided on the knife holder (5) so as to be detachable from and mountable to the knife holder (5) and that the protective cover (1) is provided with an adjusting handle.

2. Knife according to claim 1, characterised in that the protective cover (1), relative to the cutting disc (6), is arranged on the same side as the trough shaped end (4) of the knife holder (5).

3. Knife according to claim 1 or 2, characterised in that the protective cover (1) is mounted on a hub (9) provided in the trough-shaped end (4) of the knife holder (5) concentrically of the shaft (7) and that the hub (9) is provided with end stops (10').

4. Knife according to one of claims 1 to 3, characterised in that the shaft (7) is constructed in the form of a plug pin (11) with a head (12) of greater diameter and the headless end (13) of the plug pin (11) is secured by means of a detachable locking disc relative to the trough shaped end (4) of the knife holder (5).

5. Knife according to one of claims 1 to 4, characterised in that the shaft (7) is fixed against rotation in the knife holder (5) and that the cutting disc (6) is mounted on a bushing (15) which is rotatably mounted on the shaft (7).

6. Knife according to claims 4 and 5, characterised in that the bushing (15) is provided with a flange collar (15') and this is arranged adjacent the head (12) of the plug pin (11).

7. Knife according to one of claims 1 to 6, characterised in that the knife holder (5) is provided with a connecting adaptor (16) and with this is detachably secured to a knife handle (20).

## Revendications

1. Couteau à main, constitué d'un disque de coupe circulaire (6), monté à rotation sur un arbre (7) disposé sur un porte-lame (5), et doté d'un dispositif de protection (1) pivotant autour de l'arbre, dans lequel le disque de coupe est partiellement recouvert par l'extrémité en forme de cuvette (4) du porte-lame (5), caractérisé en ce que le dispositif de protection (1) est également configuré en forme de cuvette et présente une moulure périphérique (2), guidée le long d'une moulure périphérique (3) de l'èxtrémité en forme de cuvette (4) du porte-lame (5), en ce que le dispositif de protection (1), le disque de coupe (6) et l'arbre (7) sont disposés de manière amovible et enfichable sur le porte-lame (5) et en ce que le dispositif de protection (1) est doté d'une poignée de déplacement (8).

2. Couteau selon la revendication 1, caractérisé en ce que le dispositif de protection (1) est disposé, par rapport au disque de coupe (6) du même côté que l'extrémité en forme de cuvette (4) du porte-lame (5).

3. Couteau selon la revendication 1 ou 2, caractérisé en ce que le dispositif de protection (1) est logé sur un moyeu (9) disposé à l'extrémité en forme de cuvette (4) du porte-lame (5) concentriquement par rapport à l'arbre (7) et le moyeu (9) et le dispositif de protection (1) sont pourvus de butées (10').

4. Couteau selon une des revendications 1 à 3, caractérisé en ce que l'arbre (7) est configuré sous forme d'un tourillon amovible (11) avec une tête de plus grand diamètre (12), et que l'extrémité sans tête (13) du tourillon amovible (11) est fixée par un disque de blocage amovible (14) par rapport à l'extrémité en forme de cuvette (4) du porte-lame (5).

5. Couteau selon l'une des revendications 1 à 4, caractérisé en ce que l'arbre (7) est disposé dans le porte-lame (5) de manière non rotative, et le disque de coupe (6) est logé sur un coussinet enfiché à rotation (15) sur l'arbre (7).

6. Couteau selon les revendications 4 et 5, caractérisé en ce que le coussinet (15) est pourvu d'un collet à bride (15') et celui-ci est disposé contre la tête (12) du tourillon amovible (11).

7. Couteau selon une des revendications 1 à 6, caractérisé en ce que le porte-lame (5) est doté d'un adaptateur de liaison (16), et est fixé à l'aide de celui-ci à un manche de couteau (20), de façon amovible.
